# FASCICULE DE BREVET EUROPEEN

(11) **EP 2 553 187 B1**
(45) Date de publication et mention de la délivrance du brevet: **19.02.2014**
(21) Numéro de dépôt: 11719306.0
(22) Date de dépôt: 29.03.2011
(51) Int. Cl.: E04H 4/10, E04H 5/06

(54) **Procédé et dispositif d'obturation au moins partielle d'une cavité, installation, notamment pour la réparation d'engin intégrant un tel dispositif**
Verfahren und Vorrichtung zur zumindest teilweisen Versiegelung einer Kavität und Vorrichtung, insbesondere zum reparieren eines Geräts mit einer derartigen integrierten Vorrichtung
Method and device for at least partially sealing a cavity, and apparatus, in particular for repairing equipment having such a device built therein

(30) Priorité: 06.10.2010 FR 1058104; 02.04.2010 FR 1052522
(43) Date de publication de la demande: 06.02.2013
(73) Titulaire: Reus, Pierre, 85200 Fontenay Le Comte (FR)
(72) Inventeur: Reus, Pierre, 85200 Fontenay Le Comte (FR)
(74) Mandataire: Godineau, Valérie
(86) Numéro de dépôt international: PCT/FR2011/050679
(87) Numéro de publication internationale: WO 2011/121221

(56) Documents cités:
- DE-A1- 2 354 279
- FR-A1- 2 408 021
- US-A- 4 262 373
- US-A- 4 341 253

## Description

La présente invention concerne un procédé et un dispositif d'obturation au moins partielle d'une cavité, du genre fosse ou bassin, ouverte par le dessus, notamment pour empêcher une chute à l'intérieur de ladite cavité, ainsi qu'une installation, notamment pour la réparation d'engin, du type comprenant au moins une cavité et un dispositif d'obturation de l'ouverture de la cavité du type précité.

Des dispositifs destinés à assurer la fermeture pendant leur période de non utilisation, de fosse de travail du type de celle utilisée en mécanique pour assurer la réparation des véhicules, sont bien connus à ceux versés dans cet art.

De telles fosses sont constituées d'une cavité, de forme généralement parallélépipédique, creusée dans le sol, de largeur inférieure à celle des véhicules à réparer, de façon que ceux-ci puissent se positionner au-dessus de la fosse suivant l'axe longitudinal de cette dernière. En dehors de leur période d'utilisation, on doit, pour des raisons de sécurité évidentes, assurer l'obturation de l'ouverture de ces fosses que l'on réalise habituellement en disposant sur celles-ci une série de bastaings ou poutres transversales dont les chants respectifs sont appliqués les uns contre les autres afin de réaliser une surface d'obturation continue sur toute la longueur de la fosse.

Jusqu'à présent, pour permettre la fermeture et l'ouverture automatique de ce type de fosse, chaque élément d'obturation comporte, sur sa face interne, des moyens de crémaillère aptes à coopérer avec des moyens d'engrenage en prise avec les moyens de crémaillère commandés par des moyens d'actionnement. Crémaillère et engrenage rendent l'ensemble complexe et onéreux comme l'illustre par exemple le brevet FR-2.674.565.

Il est également connu, comme l'illustre en particulier le brevet FR-2.408.021, des dispositifs d'obturation comprenant au moins un élément d'obturation au moins partielle de l'ouverture de la cavité et un bâti support dudit élément d'obturation se présentant sous forme d'un corps allongé pour le positionnement de l'élément d'obturation dans, ou proche de, la cavité, de préférence le long de l'un des bords de l'ouverture de ladite cavité. Ledit élément d'obturation se présente sous forme d'un matelas pneumatique équipé de moyens de rappel en configuration de plus faible encombrement dans laquelle il est enroulé autour de l'un de ses bords libres et forme un enroulement spiralé, ledit bord libre d'enroulement du matelas étant formé par le bord du matelas opposé au bord de liaison du matelas au bâti-support, ledit matelas étant un matelas gonflable pour le passage, par déroulement dudit matelas, de la configuration enroulée de plus faible encombrement, dans laquelle il est apte à libérer au moins partiellement l'ouverture de ladite cavité vers une configuration déroulée de plus grand encombrement dans laquelle il est apte à fermer au moins partiellement l'ouverture de la cavité.

Dans de tels dispositifs d'obturation, plus particulièrement destinés à la couverture de piscine, il n'est pas possible d'utiliser, en configuration déroulée de plus grand encombrement, l'élément d'obturation comme plancher de circulation en raison de la conception du dispositif.

Un but de la présente invention est donc d'obtenir un dispositif d'obturation du type précité dont la conception de l'élément d'obturation permet d'une part, une fermeture et une ouverture de façon simple de la cavité sans nécessiter d'éléments mécaniques complexes d'entraînement en déplacement des éléments d'obturation, d'autre part, l'utilisation de l'élément d'obturation comme plancher de circulation à l'état fermé de ladite cavité.

Un autre but de la présente invention est de proposer un dispositif d'obturation du type précité dont la conception permet le passage de la position ouverte de la cavité à la position fermée de la cavité et inversement, avec pour seule source d'énergie, la source de fluide sous pression nécessaire au gonflage de l'élément d'obturation.

A cet effet, l'invention a pour objet un dispositif d'obturation au moins partielle d'une cavité, du genre fosse ou bassin, ouverte par le dessus, notamment pour empêcher une chute à l'intérieur de ladite cavité, ledit dispositif comprenant au moins un élément d'obturation au moins partielle de l'ouverture de la cavité, un bâti support dudit élément d'obturation se présentant sous forme d'un corps allongé pour le positionnement de l'élément d'obturation dans, ou proche de, la cavité, de préférence le long de l'un des bords de l'ouverture de ladite cavité, ledit élément d'obturation se présentant sous forme d'un matelas pneumatique équipé de moyens de rappel en configuration de plus faible encombrement dans laquelle il est enroulé autour de l'un de ses bords libres et forme un enroulement spiralé, ledit bord libre d'enroulement du matelas étant formé par le bord du matelas opposé au bord de liaison du matelas au bâti-support, ledit matelas étant un matelas gonflable pour le passage, par déroulement dudit matelas, de la configuration enroulée de plus faible encombrement, dans laquelle il est apte à libérer au moins partiellement l'ouverture de ladite cavité vers une configuration déroulée de plus grand encombrement dans laquelle il est apte à fermer au moins partiellement l'ouverture de la cavité, caractérisé en ce que ledit dispositif comporte en outre au moins un bras de soutien dudit matelas lors de son passage de la configuration enroulée de plus faible encombrement à la configuration déroulée de plus grand encombrement, ledit bras de soutien étant monté mobile entre une position de rangement, dans laquelle il s'étend sensiblement parallèlement à l'axe d'enroulement du matelas, et une position de travail, dans laquelle il s'étend transversalement audit axe d'enroulement.

Le choix d'un élément d'obturation sous forme d'un matelas pneumatique gonflable permet, par simple gonflage, la fermeture de ladite cavité. On s'exempte ainsi de tout moyen mécanique complexe d'entraînement en déplacement des éléments d'obturation. La présence d'au moins un bras de soutien qui, en position de rangement, est apte à s'étendre sous le bâti support parallèlement à l'axe longitudinal dudit boîtier support, et qui, en position de travail, est apte à s'étendre transversalement à l'axe longitudinal dudit bâti support, sous le plan d'appui formé par le matelas en configuration déroulée de plus grand encombrement permet, notamment, d'utiliser en configuration de plus grand encombrement l'élément d'obturation comme plancher de circulation.

De préférence, le ou chaque bras de soutien est équipé de moyens de rappel en position de travail dudit bras de soutien, c'est-à-dire, des moyens de rappel dans une position dans laquelle ledit bras de soutien s'étend perpendiculairement à l'axe longitudinal du bâti support ou à l'axe d'enroulement du matelas, axe d'enroulement du matelas et axe longitudinal du bâti support étant généralement sensiblement parallèles.

De préférence encore, le déplacement du ou de chaque bras de soutien est, à commande automatique, pour le passage dudit bras de soutien de la position de rangement à la position de travail et, à commande manuelle, pour le passage dudit bras de soutien de la position de travail à la position de rangement.

En d'autres termes, le ou chaque bras de soutien est à actionnement automatique pour le passage dudit bras de soutien de la position de rangement à la position de travail et à actionnement manuel pour le passage dudit bras de soutien de la position de travail à la position de rangement.

Le ou chaque bras de soutien est donc ramené manuellement en position de rangement par l'opérateur qui l'entraîne en déplacement autour de son articulation. En effet, généralement, le ou chaque bras de soutien est un bras pivotant monté à pivotement autour d'un axe perpendiculaire à l'axe longitudinal du bâti support et au plan d'appui formé par le matelas en configuration déroulée de plus grand encombrement de ce dernier.

Le bâti-support affecte la forme d'un coffre à l'intérieur duquel est inséré au moins partiellement l'élément d'obturation en configuration enroulée de plus faible encombrement, ledit coffre étant muni d'une ouverture à travers laquelle l'élément d'obturation fait saillie lors de son passage de la configuration enroulée de plus faible encombrement à la configuration déroulée de plus grand encombrement, l'ouverture du coffre étant munie d'un élément de fermeture, tel qu'un volet, monté mobile entre une position fermée et une position ouverte dudit coffre.

Cette configuration permet de disposer à la queue-leu-leu, c'est-à-dire l'un derrière l'autre, le long d'un bord longitudinal de la cavité, une série de coffres qui forment une ligne de coffres, l'élément d'obturation de chaque coffre pouvant être déroulé indépendamment des éléments d'obturation des autres coffres de sorte qu'un grand nombre de configurations de fermeture ou respectivement d'ouverture de la cavité peuvent être obtenues.

Généralement, l'élément de fermeture est équipé de moyens de rappel en position fermée dudit coffre et est apte à passer de la position fermée à la position ouverte sous l'effet de la pression exercée par ledit matelas sur l'élément de fermeture, lors du gonflage dudit matelas.

Les moyens de rappel agissent donc à l'encontre des moyens de gonflage du matelas et tendent à rappeler l'élément de fermeture en position fermée.

De préférence, cet élément de fermeture forme, lors de son passage de la position fermée à la position ouverte, le moyen de commande du ou de chaque bras de soutien associé à un matelas, pour le passage dudit bras de la position de rangement à la position de travail. Il en résulte la possibilité de déplacer, par simple gonflage du matelas, l'élément de fermeture et le bras de soutien, pour les amener respectivement l'un, en position d'ouverture, l'autre, en position de travail.

De préférence, les moyens de rappel du matelas en configuration enroulée de plus faible encombrement sont des éléments élastiquement déformables, se présentant chacun sous forme d'un élément allongé entre le bord libre du matelas autour duquel le matelas est apte à s'enrouler en configuration de plus faible encombrement et le bord du matelas opposé audit bord libre correspondant au bord de liaison du matelas au bâti-support.

Ces moyens de rappel sont actifs à l'encontre des moyens de gonflage. Ces moyens de rappel permettent, dès la mise à l'échappement du matelas, un rappel automatique dudit matelas en position ouverte de la cavité.

Ces éléments allongés constitutifs des moyens de rappel, tels que des lames ressorts, sont des éléments conformés, en l'absence de toute sollicitation, sous forme d'un enroulement spiralé. Ces éléments allongés de type ressort précontraints présentent une force de précontrainte ou de tarage telle que la tension conférée au matelas par son gonflage assure la déformation desdits éléments, en particulier leur déroulement. A l'inverse, lors d'un dégonflage du matelas, les éléments allongés tendent à revenir à leur forme initiale et assurent de ce fait un enroulement du matelas. Les moyens de rappel agissent donc à l'encontre des moyens de gonflage du matelas et tendent à rappeler le matelas en position enroulée sous forme d'un enroulement spiralé.

De préférence encore, le dispositif comporte des moyens d'appui du bord d'enroulement libre du matelas, lesdits moyens d'appui se présentant de préférence sous forme d'un ou plusieurs éléments allongés du genre rail positionnables le long de l'un des bords de l'ouverture de ladite cavité opposé à celui recevant le bâti-support pour former un appui supplémentaire du matelas. Cette caractéristique participe également à l'utilisation de l'élément d'obturation comme plancher de circulation.

Généralement, le matelas est équipé, le long de son bord libre d'enroulement et/ou le long de son bord de liaison au bâti support, d'un élément rigide de rigidification dudit bord, ce qui, à nouveau, renforce la fonction de plancher de circulation dudit élément d'obturation.

L'invention a encore pour objet une installation notamment pour la réparation d'engin, du type comprenant au moins une cavité et un dispositif d'obturation de l'ouverture de la cavité, caractérisée en ce que le dispositif d'obturation est du type précité.

L'invention a encore pour objet un procédé d'obturation au moins partielle d'une cavité, du genre fosse ou bassin, à l'aide d'un dispositif du type précité, ledit procédé comprenant au moins :
- une étape de fixation du dispositif dans, ou en un emplacement proche de, la cavité,
- une étape de gonflage dudit matelas pneumatique pour le passage dudit matelas de la configuration de plus faible encombrement, à la configuration de plus grand encombrement de fermeture au moins partielle de la cavité et,
à l'état au moins partiellement fermé de ladite cavité, pour l'ouverture au moins partielle de la cavité, une étape de mise à l'échappement du matelas gonflable de manière à permettre, par l'intermédiaire desdits moyens de rappel, un enroulement dudit matelas,
caractérisé en ce que ledit procédé comprend, au cours de l'étape de gonflage, le passage du bras de soutien de la position de rangement à la position de travail.

Selon une mise en oeuvre du procédé dans laquelle le ou chaque bras de soutien est équipé de moyens de rappel en position de travail dudit bras de soutien et l'élément de fermeture est équipé de moyens de rappel en position fermée dudit coffre et est apte à passer de la position fermée à la position ouverte sous l'effet de la pression exercée par ledit matelas sur l'élément de fermeture, lors du gonflage dudit matelas, ledit procédé comprend au moins, au cours de l'étape de gonflage, une phase de passage de l'élément de fermeture du coffre de la position fermée à la position ouverte sous l'effet de la pression exercée par le matelas sur ledit élément de fermeture, au cours de son augmentation de volume par gonflage, le passage de la position fermée à la position ouverte dudit élément de fermeture libérant, en position ouverte, le ou chaque bras de soutien de toute contrainte pour le passage automatique du bras de la position de rangement à la position de travail sous l'action des moyens de rappel équipant le ou chaque bras de soutien.

L'invention sera bien comprise à la lecture de la description suivante d'exemples de réalisation, en référence aux dessins annexés dans lesquels :
la figure 1 représente une vue schématique d'ensemble d'une cavité du genre fosse équipée de dispositifs d'obturation conformes à l'invention représentés dans diverses configurations de l'élément d'obturation ;
la figure 2 représente une vue partielle d'un élément d'obturation et du bâti support associé en configuration de plus grand encombrement de l'élément d'obturation, à l'état ouvert du volet du coffre ;
les figures 3 à 7 représentent, sous forme de vues schématiques en coupe, les différentes phases de fonctionnement du dispositif pour le passage de l'élément d'obturation de la configuration de plus faible encombrement à la configuration de plus grand encombrement;
les figures 8 à 10 représentent des vues schématiques en coupe du dispositif illustrant le déverrouillage du bras de soutien par ouverture de l'élément de fermeture.

Comme mentionné ci-dessus, le dispositif, objet de l'invention, permet la fermeture au moins partielle d'une cavité 1 ouverte par le dessus.

Dans les exemples représentés, il s'agit d'une fosse d'atelier se présentant sous forme d'une cavité enterrée de forme générale parallélépipédique délimitée par deux bords longitudinaux 1 a et 1 b et deux bords transversaux 1 c et 1d, les bords transversaux étant généralement munis d'escalier pour permettre l'accès à l'intérieur de la fosse. Le dispositif aurait pu, de manière équivalente, s'appliquer à un bassin, tel qu'un bassin de piscine ou autre. L'objectif d'un tel dispositif d'obturation est d'éviter une chute à l'intérieur de la cavité, notamment pendant les périodes de non utilisation de la cavité et de pouvoir utiliser l'élément d'obturation comme plancher de circulation.

Comme mentionné ci-dessus, ce dispositif comprend au moins un élément d'obturation au moins partielle de l'ouverture de la cavité 1 et un bâti-support 2 dudit élément 3 d'obturation se présentant sous forme d'un corps allongé pour le positionnement de l'élément 3 d'obturation dans, ou proche de, la cavité 1, de préférence le long de l'un 1 a des bords 1 a, 1 b de l'ouverture de ladite cavité 1, ledit élément 3 d'obturation se présente sous forme d'un matelas 3 pneumatique équipé de moyens 4 de rappel en configuration de plus faible encombrement dans laquelle il est enroulé autour de l'un 3b de ses bords libres et forme un enroulement spiralé, ledit bord libre 3b d'enroulement du matelas 3 étant formé par le bord du matelas opposé au bord 3a de liaison du matelas 3 au bâti-support 2. Ledit matelas 3 est un matelas gonflable pour le passage, par déroulement dudit matelas, de la configuration dite enroulée de plus faible encombrement, dans laquelle il est apte à libérer au moins partiellement l'ouverture de ladite cavité 1 vers une configuration dite déroulée de plus grand encombrement dans laquelle il est apte à fermer au moins partiellement l'ouverture de la cavité 1.

Généralement, l'élément d'obturation, qui est destiné à fermer la partie supérieure de la cavité, est positionné soit dans le plan d'ouverture de ladite cavité, soit légèrement au-dessus ou en dessous dudit plan. Quand il s'étend au-dessous dudit plan d'ouverture de la cavité, il est disposé à l'intérieur de la cavité, de même que lorsqu'il s'étend dans ledit plan d'ouverture. Quand il est disposé au-dessus du plan d'ouverture de la cavité, il est positionné par exemple le long d'un bord longitudinal de la cavité ou au milieu de la cavité et obture la cavité par recouvrement de son ouverture.

Dans les exemples représentés, l'élément d'obturation est, en configuration de plus faible encombrement, disposé au-dessous du plan d'ouverture de la cavité 1 et est, avec le bâti-support 2, positionné le long du bord longitudinal 1 a de ladite cavité. Il se déploie à partir dudit bord longitudinal 1a en direction de l'autre bord longitudinal 1 b de la cavité pour venir prendre appui soit sur ce dernier en position déployée, soit sur des moyens d'appui rapportés. En effet, le dispositif comporte des moyens 9 d'appui du bord 3b d'enroulement libre du matelas 3, lesdits moyens 9 d'appui se présentant, de préférence, sous forme d'un ou plusieurs éléments allongés du genre rail positionnables le long du bord 1 b de l'ouverture de ladite cavité opposé à celui recevant le bâti-support 2 pour former un appui supplémentaire du matelas 3.

Généralement, pour permettre un positionnement du dispositif d'obturation dans la cavité, une feuillure est ménagée le long de l'un des bords longitudinaux, en l'occurrence ici le bord 1a de ladite cavité 1. On note que dans les exemples représentés, plusieurs dispositifs d'obturation sont disposés alignés le long d'un bord longitudinal de la cavité. Les éléments d'obturation de ces dispositifs peuvent être déployés simultanément ou non.

L'invention a donc encore pour objet une installation comprenant au moins une cavité 1 et au moins un dispositif d'obturation de l'ouverture de la cavité 1, de préférence une pluralité de dispositifs d'obturation de l'ouverture de la cavité 1 disposés, en position de plus faible encombrement, de préférence à l'état aligné le long d'un des bords longitudinaux de ladite cavité.

L'élément d'obturation du ou de chaque dispositif d'obturation est formé au moins d'un matelas 3 pneumatique enroulable, déployé par déroulement pour le passage dudit matelas 3 de la configuration de plus faible encombrement, correspondant à un état dit enroulé du matelas 3, à la configuration de plus grand encombrement, correspondant à un état dit déroulé du matelas 3, ledit matelas 3 étant apte à passer de la configuration de plus faible encombrement à la configuration de plus grand encombrement du matelas 3 par simple gonflage. Pour permettre le gonflage dudit matelas 3, ce dernier est par exemple pourvu d'au moins un orifice raccordable à une source d'air comprimé, telle qu'un compresseur.

Dans le cas d'un alignement de plusieurs dispositifs d'obturation, comme illustré aux figures, les éléments d'obturation des différents dispositifs peuvent être raccordés à un même compresseur et sont équipés chacun d'une vanne, par exemple trois voies, d'équipement de leur orifice pour une mise à l'échappement ou un raccordement à la source d'air comprimé du matelas en fonction de la position occupée par la vanne. Ainsi, le passage de la position ouverte à la position fermée de la cavité 1 s'opère par simple gonflage du matelas.

Ce matelas est équipé de moyens 4 de rappel en configuration de plus faible encombrement. Dans les exemples représentés, les moyens 4 de rappel sont des éléments élastiquement déformables se présentant chacun sous forme d'un élément allongé entre deux bords 3a, 3b opposés du matelas 3, l'un 3b des bords 3a, 3b constituant le bord libre du matelas 3 autour duquel le matelas 3 est apte à s'enrouler en configuration de plus faible encombrement. Ces éléments élastiquement déformables peuvent être formés par des lames ressort qui sont rappelées dans un état dans lesquelles elles forment un enroulement spiralé. Chaque élément allongé est fixé à une même face du matelas, lesdits éléments étant disposés parallèles entre eux entre le bord 3b libre d'enroulement du matelas et le bord 3a opposé de liaison au bâti-support 2. Dans l'exemple représenté, le matelas comporte plusieurs éléments allongés parallèles disposés sur la face du dessous. Ces éléments peuvent également être disposés sur sa face du dessus, c'est-à-dire la face du matelas opposée à celle tournée vers le fond de la cavité à l'état fixé du matelas dans, ou en un emplacement proche de, la cavité. La fixation des éléments allongés au matelas peut s'opérer par collage, soudage ou autre.

Le dispositif d'obturation comporte encore un bâti-support 2 pour la fixation de l'élément 3 d'obturation dans, ou en un emplacement proche de, la cavité 1 à obturer de sorte que le bâti-support 2 s'étend sensiblement parallèlement à un bord, de préférence un bord longitudinal, de ladite cavité. De préférence, ce bâti-support 2 affecte la forme d'un coffre 2 à l'intérieur duquel est inséré au moins partiellement l'élément d'obturation en configuration de plus faible encombrement. Ledit coffre 2 est muni d'une ouverture 2d à travers laquelle l'élément d'obturation fait saillie lors de son passage de la configuration de plus faible encombrement à la configuration de plus grand encombrement. Ce coffre permet de protéger l'élément d'obturation d'éventuelles dégradations lors d'une intervention dans la cavité.

L'ouverture 2d du coffre 2 est munie d'un élément de fermeture, formé ici d'un volet 2b, monté mobile entre une position fermée et une position ouverte dudit coffre 2. Cet élément 2 de fermeture du coffre est un élément pivotant, monté à rotation autour d'un axe parallèle à l'axe longitudinal du coffre, et est relié au reste du coffre par des charnières à ressort qui forment les moyens 7 de rappel de l'élément 2b de fermeture en position fermée du coffre 2. L'élément 2b de fermeture est soumis à la pression du matelas, lors du gonflage du matelas, comme l'illustre la figure 4, ce qui permet audit élément 2b de fermeture de pivoter et de passer de la position fermée à la position ouverte. Le matelas 3 est, en configuration de plus faible encombrement, enroulé autour de l'un 3b de ses bords libres et forme un enroulement spiralé, ledit bord libre 3b d'enroulement du matelas 3 étant formé par le bord du matelas opposé au bord 3a de liaison du matelas au bâti-support 2. Le bâti-support 2 qui constitue l'interface de liaison entre matelas et cavité vient lui-même s'insérer par exemple dans une feuillure ménagée le long d'un des bords longitudinaux de la cavité et est maintenu dans ladite feuillure par exemple par vissage.

De manière caractéristique à l'invention, ledit dispositif comporte en outre au moins un bras 5 de soutien dudit matelas 3 lors du passage du matelas de la configuration de plus faible encombrement à la configuration de plus grand encombrement, ledit bras 5 de soutien étant monté mobile entre une position de rangement dans laquelle il s'étend sensiblement parallèlement à l'axe d'enroulement du matelas 3 et une position de travail dans laquelle il s'étend transversalement audit axe d'enroulement.

En l'occurrence, le ou chaque bras 5 de soutien est un bras pivotant monté à pivotement autour d'un axe dit vertical perpendiculaire au plan d'appui formé par le matelas à l'état gonflé et perpendiculaire à l'axe d'enroulement dudit matelas ou à l'axe longitudinal du bâti support.

Le ou chaque bras 5 de soutien est équipé de moyens 6 de rappel en position de travail dudit bras 5 de soutien.

Dans les exemples représentés, ces moyens 6 de rappel sont formés par un compas ou un vérin à gaz. Ces moyens 6 de rappel élastique auraient pu, de manière équivalente, être formés par un ressort.

Le déplacement du ou de chaque bras 5 de soutien est, à commande automatique, pour le passage dudit bras 5 de soutien de la position de rangement à la position de travail et, à commande manuelle, pour le passage dudit bras 5 de soutien de la position de travail à la position de rangement.

En particulier, le dispositif comprend des moyens 8 de maintien du ou de chaque bras 5 de soutien en position de rangement, au moins une partie 8A des moyens 8 de maintien étant portée par l'élément 2b de fermeture et étant montée solidaire en déplacement dudit élément 2b de fermeture, ladite partie 8A des moyens 8 de maintien étant activable/désactivable et étant apte, lors du passage de l'élément de fermeture de la position fermée à la position ouverte, à passer de la position active dans laquelle elle maintient le bras 5 de soutien en position de rangement à la position inactive dans laquelle elle libère le bras 5 de soutien et autorise son déplacement vers la position de travail.

Au moins une partie 8B des moyens 8 de maintien du ou de chaque bras 5 de soutien est disposée sur la partie mobile du bras 5 de soutien. Cette partie 8B des moyens 8 de maintien comprend au moins un organe escamotable, s'escamotant lors du passage du bras 5 de soutien de la position de travail à la position de rangement par contact d'appui avec la partie 8A des moyens 8 de maintien portée par l'élément 2b de fermeture et se redéployant en position de rangement du bras 5 de soutien pour former, par coopération avec la partie 8A des moyens 8 de maintien portés par l'élément 2b de fermeture, l'organe de verrouillage dudit bras 5 de soutien.

Dans les exemples représentés, l'organe de verrouillage constitutif de la partie 8B des moyens 8 de maintien portée par le bras 5 de soutien se présente sous forme d'un organe, tel qu'un plot ou un téton, chargé par ressort, et la partie 8A des moyens 8 de maintien portée par l'élément 2b de fermeture affecte la forme d'une butée, en saillie de l'élément 2b de fermeture, et mobile avec l'élément 2b de fermeture, cette butée étant, en position fermée de l'élément 2b de fermeture, disposée sur la trajectoire suivie par le bras 5 de soutien, en particulier l'organe de verrouillage du bras 5 de soutien, lors du déplacement du bras 5 de soutien entre ses positions de rangement et de travail, et, hors de ladite trajectoire, en position ouverte de l'élément 2b de fermeture.

Ces moyens de maintien sont plus particulièrement visibles aux figures 8 à 10. Dans ce mode de réalisation, la butée en saillie de l'élément de fermeture s'étend, en saillie de la face du dessous du coffre et l'organe de verrouillage, porté par la partie mobile de bras 5 de soutien, est formé d'un pêne chargé par ressort qui est rappelé en position d'appui contre ladite butée. La butée et l'organe de verrouillage sont disposés, par rapport au bras, d'un même côté de l'axe de pivotement du bras, sur la portion de bras la plus courte qui tend à rester sous le coffre au cours du déplacement à pivotement du bras entraîné en déplacement à pivotement par ses moyens 6 de rappel. Ledit bras vient, au cours de ce déplacement à pivotement, en appui sur une butée fixe correspondant à la fin de course du bras en position de travail, cette butée fixe étant à nouveau disposée sous la face du dessous du coffre.

Le fonctionnement d'un tel dispositif d'obturation est le suivant. Dans un premier temps, on procède à la mise en place du dispositif d'obturation par rapport à la cavité 1 et on fixe le bâti-support 2 le long d'un bord, tel que le bord longitudinal de la cavité. Généralement, l'élément d'obturation est en configuration de plus faible encombrement et est logé dans le coffre dont le volet est en position fermée au cours de cette opération de mise en place. Pour une utilisation, en particulier un déploiement du matelas, on gonfle le matelas, ce qui a pour effet de provoquer le déplacement à pivotement du volet dans le sens d'une ouverture du coffre. Cette ouverture du volet provoque un effacement de la butée portée par ledit volet, ce qui libère le bras 5 de soutien et permet à ce dernier de se déplacer à pivotement sous l'action de ses moyens 6 de rappel pour passer d'une position dans laquelle il s'étend sous le bâti support à une position dans laquelle il s'étend sous le plan d'appui formé par le matelas en position de plus grand encombrement. Parallèlement, le matelas 3 se déploie à son tour en se déroulant depuis son bord de liaison au bâti support jusqu'à s'étendre au niveau du bord opposé de ladite cavité et venir prendre appui sur des moyens 9 d'appui positionnés le long du bord opposé à la cavité lorsque ces derniers sont présents. Le matelas ferme ainsi l'ouverture de ladite cavité dans la zone dans laquelle il s'étend. Le matelas aurait pu, de manière équivalente, être disposé le long par exemple de l'axe longitudinal médian de la cavité et s'étendre d'un côté ou de l'autre de cet axe longitudinal médian. Dans ce cas, il serait nécessaire de disposer de deux dispositifs d'obturation pour couvrir la totalité de la largeur de ladite cavité.

Pour le passage à la position ouverte de la cavité 1, il suffit de dégonfler le matelas, par exemple par mise à l'échappement à l'aide de la vanne équipant l'orifice de gonflage du matelas.

Les moyens 4 de rappel exercent alors sur le matelas une force supérieure aux moyens de gonflage, en l'occurrence à la pression d'air régnant à l'intérieur dudit matelas de sorte que le matelas, sous l'action desdits moyens de rappel, se ré-enroule et revient en configuration de plus faible encombrement. Dans cette configuration, l'élément 2 de fermeture du coffre se referme automatiquement sous l'action de ses moyens 7 de rappel. Le ou chaque bras 5 de soutien est ensuite ramené manuellement par l'opérateur dans sa position de rangement. Au cours de ce déplacement, l'organe de verrouillage, équipant la partie mobile du bras 5 de soutien, s'escamote, par contact d'appui avec la butée équipant l'élément 2b de fermeture, pour passer ladite butée puis se redéployer une fois la butée passée et est maintenu en contact d'appui contre cette dernière par l'intermédiaire des moyens 6 de rappel du bras.

Grâce à la conception de l'élément d'obturation, les opérations d'ouverture et de fermeture de la cavité s'opèrent de manière aisée et rapide. La maintenance d'un tel dispositif d'obturation est facilitée en raison de sa simplicité. Lorsque la cavité est équipée de plusieurs dispositifs d'obturation disposés sous forme d'un alignement le long par exemple de l'un des bords longitudinaux de la cavité, chaque élément d'obturation peut être gonflé ou respectivement dégonflé de manière simultanée, aux éléments d'obturation des dispositifs d'obturation adjacents, ou non. Il en résulte la possibilité, comme l'illustre la figure 1, de disposer d'un élément d'obturation en configuration de plus faible encombrement tandis que l'élément d'obturation adjacent est positionné en configuration de plus grand encombrement.

Comme mentionné ci-dessous, le matelas est pour son gonflage/dégonflage raccordé par un circuit pneumatique à une source d'alimentation en air. Pour des raisons de sécurité, le circuit pneumatique entre l'orifice de gonflage et de dégonflage du matelas et la source d'alimentation en air dudit circuit peut comporter au moins deux sorties d'échappement d'air, l'une fermée pendant la phase de gonflage du matelas apte à passer de la position fermée à la position ouverte pour l'étape de dégonflage du matelas, l'autre calibrée, c'est-à-dire apte à laisser l'air s'échapper au-delà d'une pression de gonflage prédéterminée du matelas, cette sortie d'échappement d'air calibrée ouverte pendant la phase de gonflage étant apte à passer de la position ouverte à la position fermée dans la configuration déroulée de plus grand encombrement du matelas. Le dispositif d'obturation comporte pour le passage de la sortie d'échappement d'air calibrée de la position ouverte à la position fermée et inversement, un organe de commande disposé au niveau des moyens 9 d'appui du bord 3b d'enroulement libre du matelas à l'état déroulé de ce dernier. Cet organe de commande peut par exemple être disposé dans le fond du rail formant lesdits moyens 9 d'appui. Cet organe de commande est activable/désactivable sous la seule action de la pression exercée par le bord libre du matelas sur ledit organe de commande. La présence de cette sortie d'échappement d'air calibrée permet d'éviter un accident par éventuel pincement d'un opérateur entre matelas et bord de la fosse lors de la phase de gonflage du matelas.

## Revendications

1. Dispositif d'obturation au moins partielle d'une cavité (1), du genre fosse ou bassin, ouverte par le dessus, notamment pour empêcher une chute à l'intérieur de ladite cavité (1), ledit dispositif comprenant au moins un élément (3) d'obturation au moins partielle de l'ouverture de la cavité (1), un bâti support (2) dudit élément (3) d'obturation se présentant sous forme d'un corps allongé pour le positionnement de l'élément (3) d'obturation dans, ou proche de, la cavité (1), de préférence le long de l'un (1a) des bords (1a, 1b) de l'ouverture de ladite cavité (1), ledit élément (3) d'obturation se présentant sous forme d'un matelas (3) pneumatique équipé de moyens (4) de rappel en configuration de plus faible encombrement dans laquelle il est enroulé autour de l'un (3b) de ses bords libres et forme un enroulement spiralé, ledit bord libre (3b) d'enroulement du matelas (3) étant formé par le bord du matelas opposé au bord (3a) de liaison du matelas (3) au bâti-support (2), ledit matelas (3) étant un matelas gonflable pour le passage, par déroulement dudit matelas, de la configuration enroulée de plus faible encombrement, dans laquelle il est apte à libérer au moins partiellement l'ouverture de ladite cavité (1) vers une configuration déroulée de plus grand encombrement dans laquelle il est apte à fermer au moins partiellement l'ouverture de la cavité (1),
**caractérisé en ce que** ledit dispositif comporte en outre au moins un bras (5) de soutien dudit matelas (3) lors de son passage de la configuration enroulée de plus faible encombrement à la configuration déroulée de plus grand encombrement, ledit bras (5) de soutien étant monté mobile entre une position de rangement, dans laquelle il s'étend sensiblement parallèlement à l'axe d'enroulement du matelas (3), et une position de travail, dans laquelle il s'étend transversalement audit axe d'enroulement.

2. Dispositif selon la revendication 1,
**caractérisé en ce que** le ou chaque bras (5) de soutien est équipé de moyens (6) de rappel en position de travail dudit bras (5) de soutien.

3. Dispositif selon l'une des revendications 1 et 2,
**caractérisé en ce que** le déplacement du ou de chaque bras (5) de soutien est, à commande automatique, pour le passage dudit bras (5) de soutien de la position de rangement à la position de travail et, à commande manuelle, pour le passage dudit bras (5) de soutien de la position de travail à la position de rangement.

4. Dispositif selon l'une des revendications 1 à 3,
**caractérisé en ce que** le bâti-support (2) affecte la forme d'un coffre (2) à l'intérieur duquel est inséré au moins partiellement l'élément (3) d'obturation en configuration enroulée de plus faible encombrement, ledit coffre (2) étant muni d'une ouverture (2d) à travers laquelle l'élément (3) d'obturation fait saillie lors de son passage de la configuration enroulée de plus faible encombrement à la configuration déroulée de plus grand encombrement, l'ouverture (2d) du coffre (2) étant munie d'un élément (2b) de fermeture, tel qu'un volet, monté mobile entre une position fermée et une position ouverte dudit coffre (2).

5. Dispositif selon la revendication 4,
**caractérisé en ce que** l'élément (2b) de fermeture est équipé de moyens (7) de rappel en position fermée dudit coffre (2) et est apte à passer de la position fermée à la position ouverte sous l'effet de la pression exercée par ledit matelas (3) sur l'élément (2b) de fermeture, lors du gonflage dudit matelas (3).

6. Dispositif selon l'une des revendications 3 à 5,
**caractérisé en ce que** le dispositif comprend des moyens (8) de maintien du ou de chaque bras (5) de soutien en position de rangement, au moins une partie (8A) des moyens (8) de maintien étant portée par l'élément (2b) de fermeture et étant montée solidaire en déplacement dudit élément (2b) de fermeture, ladite partie (8A) des moyens (8) de maintien étant activable/désactivable et étant apte, lors du passage de l'élément de fermeture de la position fermée à la position ouverte, à passer de la position active dans laquelle elle maintient le bras (5) de soutien en position de rangement à la position inactive dans laquelle elle libère le bras (5) de soutien et autorise son déplacement vers la position de travail.

7. Dispositif selon la revendication 6,
**caractérisé en ce qu'**au moins une partie (8B) des moyens (8) de maintien du ou de chaque bras (5) de soutien est disposée sur la partie mobile du bras (5) de soutien, cette partie (8B) des moyens (8) de maintien comprenant au moins un organe escamotable, s'escamotant lors du passage du bras (5) de soutien de la position de travail à la position de rangement par contact d'appui avec la partie (8A) des moyens (8) de maintien portée par l'élément (2b) de fermeture et se redéployant en position de rangement du bras (5) de soutien pour former, par coopération avec la partie (8A) des moyens (8) de maintien portés par l'élément (2b) de fermeture, l'organe de verrouillage dudit bras (5) de soutien.

8. Dispositif selon la revendication 7,
**caractérisé en ce que** l'organe de verrouillage constitutif de la partie (8B) des moyens (8) de maintien portée par le bras (5) de soutien se présente sous forme d'un organe, tel qu'un plot ou un téton, chargé par ressort, et **en ce que** la partie (8A) des moyens (8) de maintien portée par l'élément (2b) de fermeture affecte la forme d'une butée, en saillie de l'élément (2b) de fermeture, et mobile avec l'élément (2b) de fermeture, cette butée étant, en position fermée de l'élément (2b) de fermeture, disposée sur la trajectoire suivie par le bras (5) de soutien, en particulier l'organe de verrouillage du bras (5) de soutien, lors du déplacement du bras (5) de soutien entre ses positions de rangement et de travail, et, hors de ladite trajectoire, en position ouverte de l'élément (2b) de fermeture.

9. Dispositif selon l'une des revendications 1 à 8,
**caractérisé en ce que** les moyens (4) de rappel du matelas en configuration enroulée de plus faible encombrement sont des éléments élastiquement déformables, se présentant chacun sous forme d'un élément allongé entre le bord (3b) libre du matelas (3) autour duquel le matelas (3) est apte à s'enrouler en configuration de plus faible encombrement et le bord (3a) du matelas opposé audit bord libre correspondant au bord (3a) de liaison du matelas (3) au bâti-support (2).

10. Dispositif selon l'une des revendications 1 à 9,
**caractérisé en ce que** le dispositif comporte des moyens (9) d'appui du bord (3b) d'enroulement libre du matelas (3), lesdits moyens (9) d'appui se présentant, de préférence, sous forme d'un ou plusieurs éléments allongés du genre rail positionnables le long de l'un (1 b) des bords (1a, 1 b) de l'ouverture de ladite cavité opposé à celui recevant le bâti-support (2) pour former un appui supplémentaire du matelas (3).

11. Installation, notamment pour la réparation d'engin, du type comprenant au moins une cavité (1) et un dispositif d'obturation de l'ouverture de la cavité (1), **caractérisée en ce que** le dispositif d'obturation est conforme à l'une des revendications 1 à 10.

12. Procédé d'obturation au moins partielle d'une cavité (1), du genre fosse ou bassin, à l'aide d'un dispositif conforme à l'une des revendications 1 à 10, ledit procédé comprenant au moins :
- une étape de fixation du dispositif dans, ou en un emplacement proche de, la cavité (1),
- une étape de gonflage dudit matelas (3) pneumatique pour le passage dudit matelas (3) de la configuration de plus faible encombrement, à la configuration de plus grand encombrement de fermeture au moins partielle de la cavité (1) et,
à l'état au moins partiellement fermé de ladite cavité, pour l'ouverture au moins partielle de la cavité, une étape de mise à l'échappement du matelas (3) gonflable de manière à permettre, par l'intermédiaire desdits moyens (4) de rappel, un enroulement dudit matelas (3),
**caractérisé en ce que** ledit procédé comprend,
au cours de l'étape de gonflage, le passage du bras (5) de soutien de la position de rangement à la position de travail.

## Patentansprüche

1. Vorrichtung zur mindestens teilweisen Versiegelung einer Kavität (1) der Art Grube oder Becken, die oben offen ist, insbesondere um einen Sturz in die Kavität (1) zu verhindern, wobei die Vorrichtung mindestens ein Element (3) zur mindestens teilweisen Versiegelung der Öffnung der Kavität (1) umfasst, wobei sich ein Stützrahmen (2) des Versiegelungselements (3) in Form eines länglichen Körpers für die Positionierung des Versiegelungselements (3) in oder in der Nähe der Kavität (1), vorzugsweise entlang einer (1 a) der Ränder (1 a, 1b) der Öffnung der Kavität (1) darstellt, wobei sich das Versiegelungselement (3) in Form einer pneumatischen Abdeckung (3) darstellt, die mit Rückholmitteln (4) in die Konfiguration geringeren Platzbedarfs ausgestattet ist, in der sie um einen (3b) ihrer freien Ränder gerollt ist und eine Spiralrolle bildet, wobei der freie Rollrand (3b) der Abdeckung (3) von dem Rand der Abdeckung gebildet wird, der dem Verbindungsrand (3a) der Abdeckung (3) mit dem Stützrahmen (2) gegenüberliegt, wobei die Abdeckung (3) eine aufblasbare Abdeckung für den Übergang durch Abrollen der Abdeckung von der aufgerollten Konfiguration geringeren Platzbedarfs, in der sie imstande ist, die Öffnung der Kavität (1) mindestens teilweise freizugeben, in eine abgerollte Konfiguration größeren Platzbedarfs, in der sie imstande ist, die Öffnung der Kavität (1) mindestens teilweise zu verschließen, ist,
**dadurch gekennzeichnet, dass** die Vorrichtung ferner mindestens einen Stützarm (5) der Abdeckung (3) bei ihrem Übergang aus der aufgerollten Konfiguration geringeren Platzbedarfs in die abgerollte Konfiguration größeren Platzbedarfs aufweist, wobei der Stützarm (5) zwischen einer Verstaustellung, in der er sich etwa parallel zur Wickelachse der Abdeckung (3) erstreckt, und einer Arbeitsstellung, in der er sich quer zur Wickelachse erstreckt, bewegbar montiert ist.

2. Vorrichtung nach Anspruch 1,
**dadurch gekennzeichnet, dass** der oder jeder Stützarm (5) mit Rückholmitteln (6) in Arbeitsstellung des Stützarms (5) ausgestattet ist.

3. Vorrichtung nach einem der Ansprüche 1 und 2,
**dadurch gekennzeichnet, dass** die Verlagerung des oder jedes Stützarms (5) für den Übergang des Stützarms (5) aus der Verstaustellung in die Arbeitsstellung mit automatischer Steuerung ist und für den Übergang des Stützarms (5) aus der Arbeitsstellung in die Verstaustellung mit manueller Steuerung ist.

4. Vorrichtung nach einem der Ansprüche 1 bis 3,
**dadurch gekennzeichnet, dass** der Stützrahmen (2) wie ein Kasten (2) geformt ist, in dem das Versiegelungselement (3) in aufgerollter Konfiguration geringeren Platzbedarfs mindestens teilweise enthalten ist, wobei der Kasten (2) mit einer Öffnung (2d) ausgestattet ist, durch die das Versiegelungselement (3) bei seinem Übergang von der aufgerollten Konfiguration geringeren Platzbedarfs in die abgerollte Konfiguration größeren Platzbedarfs herausragt, wobei die Öffnung (2d) des Kastens (2) mit einem Verschlusselement (2b) wie einer Klappe ausgestattet ist, die zwischen einer geschlossenen Stellung und einer geöffneten Stellung des Kastens (2) bewegbar montiert ist.

5. Vorrichtung nach Anspruch 4,
**dadurch gekennzeichnet, dass** das Verschlusselement (2b) mit Rückholmitteln (7) in die geschlossene Stellung des Kastens (2) ausgestattet ist und imstande, von der geschlossenen Stellung in die geöffnete Stellung unter Einwirkung des Drucks, der von der Abdeckung (3) auf das Verschlusselement (2b) bei Aufblasen der Abdeckung (3) ausgeübt wird, zu wechseln.

6. Vorrichtung nach einem der Ansprüche 3 bis 5,
**dadurch gekennzeichnet, dass** die Vorrichtung Haltemittel (8) des oder jedes Stützarms (5) in Verstaustellung umfasst, wobei mindestens ein Teil (8A) der Haltemittel (8) von dem Verschlusselement (2b) getragen wird und in Verlagerung des Verschlusselements (2b) verbunden montiert ist, wobei der Teil (8A) der Haltemittel (8) aktivierbar/deaktivierbar ist und imstande, beim Übergang des Verschlusselements aus der geschlossenen Stellung in die geöffnete Stellung von der aktiven Stellung, in der er den Stützarm (5) in Verstaustellung hält, in die inaktive Stellung, in der er den Stützarm (5) freigibt und seine Verlagerung in die Arbeitsstellung erlaubt, zu wechseln.

7. Vorrichtung nach Anspruch 6,
**dadurch gekennzeichnet, dass** mindestens ein Teil (8B) der Haltemittel (8) des oder jedes Stützarms (5) auf dem mobilen Teil des Stützarms (5) angeordnet ist, wobei dieser Teil (8B) der Haltemittel (8) mindestens ein Klapporgan umfasst, das beim Übergang des Stützarms (5) aus der Arbeitsstellung in die Verstaustellung durch Stützkontakt mit dem Teil (8A) der Haltemittel (8), der von dem Verschlusselement (2b) getragen wird, zusammenklappt und sich in Verstaustellung des Stützarms (5) wieder entfaltet, um durch Zusammenarbeit mit dem Teil (8A) der Haltemittel (8), der von dem Verschlusselement (2b) getragen wird, das Verriegelungsorgan des Stützarms (5) zu bilden.

8. Vorrichtung nach Anspruch 7,
**dadurch gekennzeichnet, dass** sich das Verriegelungsorgan, das Bestanteil des Teils (8B) der Haltemittel (8) ist, der von dem Stützarm (5) getragen wird, in Form eines Organs wie ein Zapfen oder Ansatz darstellt, der durch Feder bedient wird, und dass der Teil (8A) der Haltemittel (8), der von dem Verschlusselement (2b) getragen wird, wie ein Anschlag geformt ist, der aus dem Verschlusselement (2b) hervorsteht und mit dem Verschlusselement (2b) bewegbar ist, wobei dieser Anschlag in geschlossener Stellung des Verschlusselements (2b) bei der Verlagerung des Stützarms (5) zwischen seiner Verstau- und Arbeitsstellung auf der von dem Stützarm (5) beschriebenen Bahn, insbesondere des Verriegelungsorgans des Stützarms (5), und in geöffneter Stellung des Verschlusselements (2b) außerhalb dieser Bahn angeordnet ist.

9. Vorrichtung nach einem der Ansprüche 1 bis 8,
**dadurch gekennzeichnet, dass** die Rückholmittel (4) der Abdeckung in aufgerollte Konfiguration geringeren Platzbedarfs elastisch verformbare Elemente sind, die sich jeweils in Form eines länglichen Elements zwischen dem freien Rand (3b) der Abdeckung (3), um den die Abdeckung (3) in der Lage ist, sich in Konfiguration geringeren Platzbedarfs aufzurollen, und dem Rand (3a) der Abdeckung, der dem freien Rand gegenüberliegt und dem Verbindungsrand (3a) der Abdeckung (3) mit dem Stützrahmen (2) entspricht, darstellen.

10. Vorrichtung nach einem der Ansprüche 1 bis 9,
**dadurch gekennzeichnet, dass** die Vorrichtung Stützmittel (9) des freien Rollrands (3b) der Abdeckung (3) aufweist, wobei sich die Stützmittel (9) vorzugsweise in Form eines oder mehrerer länglicher schienenförmiger Elemente darstellen, die entlang einer (1 b) der Ränder (1 a, 1b) der Öffnung der Kavität positionierbar sind, der dem Rand gegenüberliegt, der den Stützrahmen (2) aufnimmt, um eine zusätzliche Abstützung der Abdeckung (3) zu bilden.

11. Installation, insbesondere für die Reparatur eines Geräts der Bauart, die mindestens eine Kavität (1) und eine Versiegelungsvorrichtung der Öffnung der Kavität (1) umfasst, **dadurch gekennzeichnet, dass** die Versiegelungsvorrichtung einem der Ansprüche 1 bis 10 entspricht.

12. Verfahren zur mindestens teilweisen Versiegelung einer Kavität (1) der Art Grube oder Becken mit Hilfe einer Vorrichtung nach einem der Ansprüche 1 bis 10, wobei das Verfahren mindestens umfasst:
- einen Befestigungsschritt der Vorrichtung in oder an einer Stelle in der Nähe der Kavität (1),
- einen Aufblasschritt der pneumatischen Abdeckung (3) für den Übergang der Abdeckung (3) aus der Konfiguration geringeren Platzbedarfs in die mindestens teilweise Verschlusskonfiguration größeren Platzbedarfs der Kavität (1) und
im mindestens teilweise verschlossenen Zustand der Kavität für die mindestens teilweise Öffnung der Kavität einen Ablassschritt der aufblasbaren Abdeckung (3), um mit Hilfe der Rückholmittel (4) ein Aufrollen der Abdeckung (3) zu ermöglichen,
**dadurch gekennzeichnet, dass** das Verfahren
während des Aufblasschritts den Übergang des Stützarms (5) aus der Verstaustellung in die Arbeitsstellung umfasst.

## Claims

1. A device for at least partially sealing a cavity (1), of the pit or basin type, open from the top, in particular to prevent falling inside said cavity (1), said device comprising at least one element (3) for at least partially sealing the opening of the cavity (1), a support frame (2) for said sealing element (3) assuming the form of an elongated body to position the sealing element (3) in, or near, the cavity (1), preferably along one (1a) of the edges (1a, 1b) of the opening of said cavity (1), said sealing element (3) assuming the form of a pneumatic cushion (3) equipped with means (4) for returning to a lower bulk configuration in which it is wound around one (3b) of its free edges and forms a spiral winding, said free winding edge (3b) of the cushion (3) being formed by the edge of the cushion opposite the connecting edge (3a) connecting the cushion (3) to the support frame (2), said cushion (3) being an inflatable cushion so that unwinding said cushion causes it to go from the lower bulk wound configuration, in which it can at least partially free the opening of said cavity (1), to an unwound larger bulk configuration, in which it is capable of at least partially closing the opening of the cavity (1),
**characterized in that** said device further includes at least one support arm (5) for said cushion (3) during the passage thereof from the wound lower bulk configuration to the unwound larger bulk configuration, said support arm (5) being mounted so that it can move between a storage position, in which it extends substantially parallel to the winding axis of the cushion (3), and a working position, in which it extends transversely to the winding axis.

2. The device according to claim 1,
**characterized in that** the or each support arm (5) is equipped with means (6) for returning said support arm (5) to the working position.

3. The device according to any one of claims 1 and 2,
**characterized in that** the movement of the or each support arm (5) is controlled automatically for the passage of said support arm (5) from the storage position to the working position, and is controlled manually for the passage of said support arm (5) from the working position to the storage position.

4. The device according to any one of claims 1 to 3,
**characterized in that** the support frame (2) assumes the shape of a box (2) inside which the sealing element (3) is at least partially inserted in the wound lower bulk configuration, said box (2) being provided with an opening (2d) through which the sealing element (3) protrudes when it goes from the wound lower bulk configuration to the unwound larger bulk configuration, the opening (2d) of the box (2) being provided with a closing element (2b), such as a flap, movably mounted between a closed position and an open position of said box (2).

5. The device according to claim 4,
**characterized in that** the closing element (2b) is equipped with means (7) for returning said box (2) to a closed position and is capable of going from the closed position to the open position under the effect of the pressure exerted by said cushion (3) on the closing element (2b), when said cushion (3) is inflated.

6. The device according to one of claims 3 to 5,
**characterized in that** the device comprises maintaining means (8) for keeping the or each support arm (5) in the storage position, at least part (8A) of the maintaining means (8) being supported by the closing element (2b) and being mounted secured in movement with said closing element (2b), said part (8A) of the maintaining means (8) being able to be activated/deactivated and being able, when the closing element goes from the closed position to the open position, to go from the active position, in which it keeps the support arm (5) in the storage position, to the inactive position, in which it releases the support arm (5) and allows the latter to move toward the working position.

7. The device according to claim 6,
**characterized in that** at least part (8B) of the means (8) for maintaining the or each support arm (5) is positioned on the moving part of the support arm (5), that part (8B) of the maintaining means (8) comprising at least one retractable member, retracting during passage of the support arm (5) from the working position to the storage position by bearing contact with the part (8A) of the maintaining means (8) supported by the closing element (2b) and being redeployed in the storage position of the support arm (5) to form the locking member of said support arm (5) by cooperating with the part (8A) of the maintaining means (8) supported by the closing element (2b).

8. The device according to claim 7,
**characterized in that** the locking member making up the part (8B) of the maintaining means (8) supported by the support arm (5) assumes the form of a member, such as a stud or pin, spring-loaded, and **in that** the part (8A) of the maintaining means (8) supported by the closing element (2b) assumes the form of a stop, protruding from the closing element (2b), and movable with the closing element (2b), said stop being, in the closed position of the closing element (2b), positioned on the trajectory followed by the support arm (5), in particular the member for locking the support arm (5), during the movement of the support arm (5) between its storage and working positions, and, outside said trajectory, in the open position of the closing element (2b).

9. The device according to one of claims 1 to 8,
**characterized in that** the means (4) for returning the cushion to the wound lower bulk configuration are elastically deformable elements, each assuming the form of an elongated element between the free edge (3b) of the cushion (3) around which the cushion (3) can wind in the lower bulk configuration and the edge (3a) of the cushion opposite said free edge corresponding to the edge (3a) connecting the cushion (3) to the support frame (2).

10. The device according to any one of claims 1 to 9,
**characterized in that** the device includes bearing means (9) of the free winding edge (3b) of the cushion (3), the bearing means (9) preferably assuming the form of one or more elongated elements of the rail type that can be positioned along one (1b) of the edges (1a, 1b) of the opening of said cavity opposite that receiving the support frame (2) to form an additional bearing for a cushion (3).

11. An installation, in particular for repairing a vehicle, of the type comprising at least one cavity (1) and a device for sealing the opening of the cavity (1), **characterized in that** the sealing device is according to one of claims 1 to 10.

12. A method for at least partially sealing a cavity (1), of the pit or basin type, using a device according to one of claims 1 to 10, said method comprising at least:
- a step for fastening the device in, or in a location near, the cavity (1),
- a step for inflating said pneumatic cushion (3) for the passage of that cushion (3) from the lower bulk configuration to the larger bulk configuration at least partially closing the cavity (1), and
in the at least partially closed state of said cavity, for opening the cavity at least partially, a step for deflating the inflatable cushion (3) so as to make it possible to wind said cushion (3) using said return means (4), **characterized in that** said method comprises,
during the inflating step, the passage of the support arm (5) from the storage position to the working position.
